# EUROPÄISCHE PATENTSCHRIFT

(11) **EP 2 336 468 B1**
(45) Veröffentlichungstag und Bekanntmachung des Hinweises auf die Patenterteilung: **15.02.2017**
(21) Anmeldenummer: 10193975.9
(22) Anmeldetag: 07.12.2010
(51) Int. Cl.: E05D 15/06, E05F 5/02, E05F 5/00, E05F 1/08

(54) **Beschlaggarnitur für zwei Schiebetürflügel**
Fitting for two sliding door leaves
Garniture d'armature pour deux battants de porte coulissante

(30) Priorität: 18.12.2009 DE 202009014882 U
(43) Veröffentlichungstag der Anmeldung: 22.06.2011
(73) Patentinhaber: Hettich-Heinze GmbH & Co. KG, 32139 Spenge (DE)
(72) Erfinder: Montecchio, Andreas, 32105, Bad Salzuflen (DE); Nolte, Frank, 49086, Osnabrück (DE); Neumüller, Petra, 32105, Bad Salzuflen (DE)
(74) Vertreter: Dantz, Jan Henning

(56) Entgegenhaltungen:
- EP-A1- 0 385 045
- EP-A2- 1 388 631
- DE-A1-102007 059 575
- DE-U1-202004 019 098
- DE-U1-202009 011 042

## Beschreibung

Die vorliegende Erfindung betrifft eine Beschlaggarnitur und Schließhilfen für zwei Schiebetürflügel, umfassend ein erstes Laufteil für einen hinteren und ein zweites Laufteil für einen vorderen Schiebetürflügel, wobei jedes Laufteil einen an einem Schiebetürflügel befestigbaren Laufrollenträger und einen Aktivator zur Betätigung einer Schließhilfe für den jeweiligen Schiebetürflügel aufweist, wobei jede der Schließhilfen einen Kraftspeicher aufweist, der beim Öffnen eines Schiebetürflügels über einen gewissen Verschiebeweg des Schiebetürflügels hinweg vorgespannt wird und wobei der Aktivator zunächst mit einem Mitnehmer der Schließhilfe gekoppelt und bei vorgespanntem Kraftspeicher durch eine Ausweichbewegung des Mitnehmers vom Aktivator entkoppelt ist, wobei beide Aktivatoren aus Kunststoff hergestellt sind.

Beschlaggarnituren der gattungsgemäßen Art sind an sich bekannt.

Die DE 102007059575 A1 offenbart die Merkmale des Oberbegriffs des Anspruchs 1.

Wesentliche Bestandteile derartiger Beschlaggarnituren sind die beiden Laufteile für einen hinteren und einen vorderen Schiebetürflügel, wobei unter dem vorderen Schiebetürflügel derjenige Schiebetürflügel zu verstehen ist, der innerhalb einer Ebene verschiebbar ist, die weiter von beispielsweise einem Schrankkorpus entfernt liegt als diejenige Ebene, in der sich der hintere Schiebetürflügel bewegt. Mit anderen Worten liegt der vordere Schiebetürflügel einem Benutzer näher als der hintere Schiebetürflügel bzw. der vordere Schiebetürflügel ist weiter von einem Schrankkorpus entfernt als der hintere Schiebetürflügel.

Ein weiterer, wesentlicher Bestandteil der Beschlaggarnitur der gattungsgemäßen Art sind die sogenannten Aktivatoren zur Betätigung der Schließhilfen.

Jede der Schließhilfen weist einen Kraftspeicher auf, der beim Öffnen eines Schiebetürflügels über einen gewissen Verschiebeweg des Schiebetürflügels hinweg vorgespannt wird. Dabei ist zunächst der Aktivator mit einem Mitnehmer der Schließhilfe gekoppelt. Ist der Kraftspeicher vorgespannt, wird durch eine Ausweichbewegung des Mitnehmers der Aktivator vom Mitnehmer entkoppelt.

Wird nun der Schiebetürflügel wieder in seine Schließlage bewegt, gelangt der Aktivator wieder in eine Kopplungsposition zum Mitnehmer, so dass die Energie des vorgespannten Kraftspeichers genutzt werden kann, um einen Schiebetürflügel wieder in seine endgültige Schließlage zurückzubewegen.

Vom Aufbau und der Funktion her entspricht eine derartige Schließhilfe den bei Schubkästen bekannten, sogenannten Einzugsvorrichtungen.

Gegebenenfalls kann die Schließhilfe - ähnlich wie bei Einzugsvorrichtungen auch - mit einer Dämpfungseinrichtung versehen sein.

Bislang ist die Anbringung der Aktivatoren bei Beschlaggarnituren der gattungsgemäßen Art relativ aufwendig und teuer.

Üblicherweise werden die Aktivatoren als Blechteile ausgeführt und an den Laufteilen verschraubt.

Hierzu sind entweder zusätzliche Befestigungsmittel erforderlich oder Befestigungsmittel, die lediglich die Befestigung eines Laufteiles an einem Schiebetürflügel bewirken, müssen entfernt und durch andere Befestigungsmittel ersetzt werden, mittels derer ein Laufteil gemeinsam mit einem Aktivator an einem Schiebetürflügel befestigt werden soll.

Aus der DE 20 2004 019098 U1 wie auch aus der EP 1 388 631 A2 sind Laufrollenteile bzw. Laufrollenträger für Schiebetüren bekannt, deren konstruktive Besonderheit in einer speziellen Ausbildung von Aushängesicherungen besteht.

Beschlaggarnituren und Schließhilfen für zwei Schiebetürflügel zeigen diese beiden Druckschriften insoweit nicht.

Der vorliegenden Erfindung liegt die Aufgabe zugrunde, eine Beschlaggarnitur der gattungsgemäßen Art zu schaffen, die preiswerter herstellbar und kostengünstiger montierbar ist.

Diese Aufgabe wird erfindungsgemäß dadurch gelöst, dass der Aktivator des hinteren Laufteiles ausschließlich durch Verrastung am Laufrollenträger festgelegt ist und der Aktivator des vorderen Laufteiles formschlüssig am Laufrollenträger verankert und in einem über den Laufrollenträger hinaus vorstehenden Bereich mit Durchbrechungen für Befestigungsmittel zur Festlegung an einem Schiebetürflügel versehen ist.

Die erfindungsgemäße Aufgabe kann dadurch gelöst werden, dass der Aktivator des hinteren Laufteiles ausschließlich durch Verrastung am Laufrollenträger festgelegt ist und der Aktivator des vorderen Laufteiles ausschließlich durch Verrastung am Laufrollenträger festgelegt ist.

Durch die Herstellung der Aktivatoren aus Kunststoff ergibt sich im Vergleich zu aus Blech hergestellten Aktivatoren eine deutliche Senkung der Herstellkosten und bedingt dadurch, dass der Aktivator des hinteren Laufteiles ausschließlich durch Verrastung am Laufrollenträger festgelegt ist, werden die Montagekosten deutlich herabgesetzt. Zudem ist eine nachträgliche Montage eines Aktivators an einem am Schrankkorpus festgelegten Schiebetürflügel möglich.

Nach einer Weiterentwicklung der Erfindung ist vorgesehen, dass der Aktivator des vorderen Laufteiles ausschließlich durch Verrastung am Laufrollenträger festgelegt ist.

Hierdurch ergibt sich weiter eine signifikante Senkung der Montagekosten.

Aufgrund der Tatsache, dass der Aktivator des vorderen Laufteiles einen deutlichen Abstand zum entsprechenden Schiebetürflügel aufweist, können sich im Kupplungszustand mit einem Mitnehmer einer Schließhilfe Hebelkräfte einstellen, die es aus Sicherheitsgründen vorteilhaft erscheinen lassen, wenn der Aktivator des vorderen Laufteiles teilweise am Laufrollenträger formschlüssig verankert und in einem über den Laufrollenträger hinaus vorstehenden Bereich mit Durchbrechungen für Befestigungsschrauben zur Festlegung an einem Schiebetürfiügel versehen ist.

Damit kann der Aktivator des vorderen Laufteiles bereichsweise am vorderen Schiebetürflügel angeschraubt und somit extrem belastbar fixiert werden, ohne dass auch bei großen auftretenden Hebelkräften die Gefahr des Lösens des Aktivators besteht.

Ein Ausführungsbeispiel der Erfindung ist in den beigefügten Zeichnungen dargestellt und wird im Folgenden näher beschrieben.

Es zeigen:
- Fig. 1: einen schematisch dargestellten Vertikalschnitt durch den Führungsbereich zweier Schiebetürflügel mit einer erfindungsgemäßen Beschlaggarnitur
- Fig. 2: einen weiteren, schematischen Vertikalschnitt durch den Führungsbereich der beiden Schiebetürflügel
- Fig. 3: eine perspektivische Teildarstellung eines ersten Laufteiles für einen hinteren Schiebetürflügel
- Fig. 4: eine Perspektivdarstellung des ersten, an einem hinteren Schiebetürflügel montierten Laufteiles
- Fig. 5: eine Perspektivdarstellung eines an einem vorderen Schiebetürflügel montierten zweiten Laufteiles
- Fig. 6: eine Perspektivdarstellung des zweiten Laufteiles gemäß Fig. 5, unter Weglassung des vorderen Schiebetürflügels
- Fig. 7: eine weitere Perspektivdarstellung des zweiten Laufteiles aus einer gegenüber Fig. 6 geänderten Blickrichtung
- Fig. 8: eine Ansicht eines am vorderen Schiebetürflügel befestigten Laufrollenträgers des Laufteiles gemäß den Fig. 5 - 7
- Fig. 9: eine der Fig. 8 entsprechende Ansicht bei zusätzlich montiertem Aktivator
- Fig. 10: eine Perspektivdarstellung eines Aktivators des ersten Laufteiles gemäß den Fig. 1 - 4
- Fig. 11: eine Perspektivdarstellung eines Laufrollenträgers des ersten Laufteiles gemäß den Fig. 1- 4
- Fig. 12: eine Seitenansicht des am Laufrollenträger gemäß Fig. 11 verrasteten Aktivators
- Fig. 13: eine Perspektivdarstellung des Laufrollenträgers und des Aktivators des ersten Laufteiles vor der Verbindung von Laufrollenträger und Aktivator
- Fig. 14: eine Perspektivdarstellung der Bauteile gemäß Fig. 13 im zusammengesetzten Zustand.

In den Fig. 1 und 2 ist mit dem Bezugszeichen 1 ein Oberboden eines nicht weiter dargestellten Schrankmöbels bezeichnet, an dem an einer vorderen Stirnkante 2 eine Führungsschiene 3 befestigt ist.

In dieser Führungsschiene 3 ist eine Laufrolle 4 eines ersten Laufteiles 5 für einen hinteren Schiebetürflügel 6 und eine weitere Laufrolle 7 eines zweiten Laufteiles 8 für einen vorderen Schiebetürflügel 9 geführt.

Die Laufteile 5 und 8 bilden eine Beschlaggarnitur und umfassen jeweils einen Laufrollenträger 5a bzw. 8a und einen Aktivator 10 bzw. 11 zur Betätigung einer Schließhilfe 12 bzw. 13, mittels derer der hintere bzw, der vordere Schiebetürflügel 6 bzw. 9 in an sich bekannter Weise in Schließrichtung beaufschlagbar ist, wenn der jeweilige Aktivator 10 bzw. 11 mit einem Mitnehmer 14 bzw. 15 der jeweiligen Schließhilfe 12 oder 13 gekoppelt ist.

Auf die ausführliche Darstellung und Beschreibung der Wirkungsweise der Schließhilfen 12 bzw. 13 kann hier verzichtet werden, es soll genügen, darauf hinzuweisen, dass diese Schließhilfen 12 bzw. 13, die auch mit einer Dämpfungseinrichtung kombinierbar sind, für Schiebetüren gebräuchlich sind und den sogenannten Einzugsvorrichtungen von Schubkästen entsprechen, die dem Fachmann allgemein sowohl aus der Praxis wie auch aus der Literatur bekannt sind.

Im Rahmen der vorliegenden Anmeldung kommt es im Wesentlichen auf die kostengünstige Herstellung und Montagemöglichkeit der aus den beiden Laufteilen 5 und 8 gebildeten Beschlaggarnitur an.

Um die Herstellkosten dieser Beschlaggarnitur zu senken, sind die beiden Aktivatoren 10 und 11 jeweils insgesamt einstückig aus Kunststoff hergestellt.

Dadurch ergibt sich eine Verbilligung gegenüber der Fertigung herkömmlicher Aktivatoren, die bislang aus Metall hergestellt worden sind.

Darüber hinaus ist der Aktivator 10 des ersten Laufteiles 5 mit dem Laufrollenträger 5a ausschließlich durch Verrastung verbunden, so dass hier eine vergleichsweise einfache, schnelle und demzufolge kostengünstige Montage möglich ist.

Wie insbesondere die Figuren 10 - 13 zeigen, ist der Aktivator 10 mit in zwei verschiedenen Ebenen wirksamen Rastnasen 16 und 17 ausgestattet, die in entsprechend einander gegenüberliegende Aussparungen 18 bzw. 19 des Laufrollenträgers 5a einrasten, wonach der Aktivator 10 gegenüber dem Laufrollenträger 5a fixiert ist. Diese Verrastung des Aktivators 10 gegenüber dem Laufrollenträger 5a kann vor der Montage des Laufteiles 5 an einem hinteren Schiebetürflügel 6 ebenso erfolgen wie nach der Festlegung des Laufrollenträgers 5a am Schiebetürflügel 6.

Prinzipiell besteht auch hinsichtlich der Verbindung des Aktivators 11 des zweiten Laufteiles 8 an dessen Laufrollenträger 8a die Möglichkeit, hier eine ausschließliche Rastverbindung herbeizuführen.

Da insbesondere aber die Fig. 1 und 2 deutlich machen, dass die Ausladung des zweiten Laufteiles 8 relativ groß ist, kann es wünschenswert sein, insbesondere den Aktivator 11 des zweiten Laufteiles 8 besonders zu sichern.

Dies kann auf einfache Art und Weise dadurch erfolgen, dass der Aktivator 11 des vorderen Laufteiles 8 teilweise formschlüssig am zugeordneten Laufrollenträger 8a verankert und in einem über den Laufrollenträger 8a hinaus vorstehenden Bereich 11 a mit Durchbrechungen 11b versehen ist, durch welche Befestigungsmittel 20, vorzugsweise in Form von Befestigungsschrauben hindurchtreten und in den vorderen Schiebetürflügel 9 eingeschraubt werden können.

Der Laufrollenträger 8a ist mit mehreren Durchbrüchen 21 versehen, in welche am Aktivator 11 angeformte Verankerungshaken 22 eingreifen können.

Die vorstehenden konstruktiven Merkmale ergeben sich insbesondere aus den Fig. 7-9.

Aus Kostengründen ist es vorteilhaft, wenn der Laufrollenträger 5a des ersten Laufteiles 5 wie auch der Aktivator 10 aus Kunststoff gefertigt ist.

Bezüglich des Laufrollenträgers 8a des Laufteiles 8 kann es aus Stabilitätsgründen sinnvoll sein, diesen Laufrollenträger 8a aus Metall zu fertigen.

### Bezugszeichenliste

- 1: Oberboden
- 2: Stirnkante
- 3: Führungsschiene
- 4: Laufrolle
- 5: Laufteil
- 5a: Laufrollenträger
- 6: Schiebetürflügel
- 7: Laufrolle
- 8: Laufteil
- 8a: Laufrollenträger
- 9: Schiebetürflügel
- 10: Aktivator
- 11: Aktivator
- 11a: Bereich
- 11 b: Durchbrechung
- 12: Schließhilfen
- 13: Schließhilfen
- 14: Mitnehmer
- 15: Mitnehmer
- 16: Rastnase
- 17: Rastnase
- 18: Aussparung
- 19: Aussparung
- 20: Befestigungsschraube
- 21: Durchbruch
- 22: Verankerungshaken

## Patentansprüche

1. Beschlaggarnitur und Schließhilfen (12, 13) für zwei Schiebetürflügel (6, 9), umfassend ein erstes Laufteil (5) für einen hinteren und ein zweites Laufteil (8) für einen vorderen Schiebetürflügel (6, 9), wobei jedes Laufteil (5, 8) einen an einem Schiebetürflügel (6, 9) befestigbaren Laufrollenträger (5a, 8a) und einen Aktivator (10, 11) zur Betätigung einer Schließhilfe (12, 13) für den jeweiligen Schiebetürflügel (6, 9) aufweist, wobei jede der Schließhilfen (12, 13) einen Kraftspeicher aufweist, der beim Öffnen eines Schiebetürflügels (6, 9) über einen gewissen Verschiebeweg des Schiebetürflügels (6, 9) hinweg vorgespannt wird und dabei der Aktivator (10, 11) zunächst mit einem Mitnehmer der Schließhilfe (12, 13) gekoppelt und bei vorgespanntem Kraftspeicher durch eine Ausweichbewegung des Mitnehmers (14, 15) der Aktivator (10,11) vom Mitnehmer (14, 15) entkoppelt ist, wobei beide Aktivatoren (10, 11) aus Kunststoff hergestellt sind, **dadurch gekennzeichnet, dass** der Aktivator (10) des hinteren Laufteiles (5) ausschließlich durch Verrastung am Laufrollenträger (5a) festgelegt ist und der Aktivator (11) des vorderen Laufteiles (8) teilweise formschlüssig am Laufrollenträger (8a) verankert und in einem über den Laufrollenträger (8a) hinaus vorstehenden Bereich (11 a) mit Durchbrechungen (11 b) für Befestigungsmittel (20) zur Festlegung an einem Schiebetürflügel (9) versehen ist.

2. Beschlaggarnitur nach Anspruch 1, **dadurch gekennzeichnet, dass** der Aktivator (10) des hinteren Laufteiles (5) mit in verschiedenen Ebenen einander gegenüberliegenden Rastnasen (16, 17) versehen ist, welche in entsprechende Rastausnehmungen (18, 19) des Laufrollenträgers (5a) einrastbar sind.

3. Beschlaggarnitur nach Anspruch 1, **dadurch gekennzeichnet, dass** der Aktivator (11) des vorderen Laufteiles (8) mit mehreren Verankerungshaken (22) ausgestattet ist, welche in entsprechend gestaltete Durchbrüche (21) des Laufrollenträgers (8a) einhakbar sind.

4. Beschlaggarnitur nach einem der vorhergehenden Ansprüche, **dadurch gekennzeichnet, dass** der Laufrollenhalter (5a) aus Kunststoff hergestellt ist.

5. Beschlaggarnitur nach einem der vorhergehenden Ansprüche, **dadurch gekennzeichnet, dass** der Laufrollenhalter (8a) aus Metall gefertigt ist.

6. Beschlaggarnitur und Schließhilfen (12, 13) für zwei Schiebetürflügel (6, 9), umfassend ein erstes Laufteil (5) für einen hinteren und ein zweites Laufteil (8) für einen vorderen Schiebetürflügel (6, 9), wobei jedes Laufteil (5, 8) einen an einem Schiebetürflügel (6, 9) befestigbaren Laufrollenträger (5a, 8a) und einen Aktivator (10, 11) zur Betätigung einer Schließhilfe (12, 13) für den jeweiligen Schiebetürflügel (6, 9) aufweist, wobei jede der Schließhilfen (12, 13) einen Kraftspeicher aufweist, der beim Öffnen eines Schiebetürflügels (6, 9) über einen gewissen Verschiebeweg des Schiebetürflügels (6, 9) hinweg vorgespannt wird und dabei der Aktivator (10, 11) zunächst mit einem Mitnehmer der Schließhilfe (12, 13) gekoppelt und bei vorgespanntem Kraftspeicher durch eine Ausweichbewegung des Mitnehmers (14, 15) der Aktivator (10,11) vom Mitnehmer (14, 15) entkoppelt ist, wobei beide Aktivatoren (10, 11) aus Kunststoff hergestellt sind, **dadurch gekennzeichnet, dass** der Aktivator (10) des hinteren Laufteiles (5) ausschließlich durch Verrastung am Laufrollenträger (5a) festgelegt ist und der Aktivator (11) des vorderen Laufteiles (8) ausschließlich durch Verrastung am Laufrollenträger (8a) festgelegt ist.

## Claims

1. Fitting set and closing aids (12, 13) for two sliding door wings (6, 9), comprising a first running part (5) for a rear sliding door wing and a second running part (8) for a front sliding door wing (6, 9), wherein each running part (5, 8) comprises a roller support (5a, 8a) which can be fastened to a sliding door wing (6, 9) and an activator (10, 11) for actuating a closing aid (12, 13) for the respective sliding door wing (6, 9), wherein each of the closing aids (12, 13) comprises an energy storage device, which is pretensioned during the opening of a sliding door wing (6, 9) over a specific displacement path of the sliding door wing (6, 9) and the activator (10, 11) is thereby coupled at first with a driver of the closing aid (12, 13) and once the energy storage device is pretensioned, the activator (10, 11) is decoupled from the driver (14, 15) by a yielding movement of the driver (14, 15), wherein both activators (10, 11) are made of plastic, **characterized in that** the activator (10) of the rear running part (5) is fixed exclusively by latching onto the roller support (5a) and the activator (11) of the front running part (8) is partly anchored in an interlocking manner on the roller support (8a) and is provided in a region (11 a) protruding beyond the roller support (8a) with breakthroughs (11 b) for fastening means (20) for fixing a sliding door wing (9).

2. Fitting set according to claim 1, **characterized in that** the activator (10) of the rear running part (5) is provided with latching projections (16, 17) which are opposite of one another in different planes and which can be latched into respective latching recesses (18, 19) of the roller support (5a).

3. Fitting set according to claim 1, **characterized in that** the activator (11) of the front running part (8) is provided with several anchoring hooks (22) which can be hooked into respectively arranged breakthroughs (21) of the roller support (8a).

4. Fitting set according to one of the preceding claims, **characterized in that** the roller support (5a) is made of plastic.

5. Fitting set according to one of the preceding claims, **characterized in that** the roller support (8a) is made of metal.

6. Fitting set and closing aids (12, 13) for two sliding door wings (6, 9), comprising a first running part (5) for a rear sliding door wing and a second running part (8) for a front sliding door wing (6, 9), wherein each running part (5, 8) comprises a roller support (5a, 8a) which can be fastened to a sliding door wing (6, 9) and an activator (10, 11) for actuating a closing aid (12, 13) for the respective sliding door wing (6, 9), wherein each of the closing aids (12, 13) comprises an energy storage device, which is pretensioned during the opening of a sliding door wing (6, 9) over a specific displacement path of the sliding door wing (6, 9) and the activator (10,11) is thereby coupled at first with a driver of the closing aid (12, 13) and once the energy storage device is pretensioned, the activator (10, 11) is decoupled from the driver by a yielding movement of the driver (14, 15), wherein both activators (10, 11) are made of plastic, **characterized in that** the activator (10) of the rear running part (5) is fixed exclusively by latching onto the roller support (5a) and the activator (11) of the front running part (8) is fixed exclusively by latching onto the roller support (8a).

## Revendications

1. Agencement de ferrure et auxiliaires de fermeture (12, 13) destinés à deux vantaux de porte coulissante (6, 9) comprenant une première pièce de roulement (5) destinée à un vantail de porte coulissante arrière (6) et une seconde pièce de roulement (8) destinée à un vantail de porte coulissante avant (9), chaque pièce de roulement (5, 8) comprenant un porte galets de roulement (5a, 8a) pouvant être fixé sur un vantail de porte coulissante (6, 9) et un activateur (10, 11) destiné à permettre d'actionner un auxiliaire de fermeture (12, 13) de chaque vantail de porte coulissante (6, 9), chaque auxiliaire de fermeture (12, 13) comprenant un accumulateur de force qui, lors de l'ouverture d'un vantail de porte coulissante (6, 9) est précontraint sur une course de coulissement définie du vantail de porte coulissante (6, 9), et l'activateur (10, 11) étant tout d'abord couplé avec un organe d'entraînement de l'auxiliaire de fermeture (12, 13), et lorsque l'accumulateur de force est précontraint, l'organe d'entraînement (14, 15) étant découplé de l'activateur (10, 11) par un mouvement d'écartement de l'organe d'entrainement (14, 15), les deux activateurs (10, 11) étant réalisés en matériau synthétique,
**caractérisé en ce que**
l'activateur (10) de la pièce de roulement arrière (5) est fixé uniquement par encliquetage sur le porte galets de roulement (5a), et l'activateur (11) de la pièce de roulement avant (8) est partiellement ancré par une liaison par la forme sur le porte galets de roulement (8a) et, est équipé dans une zone (11a) dépassant du porte galets de roulement (8a) de découpes (11b) pour des moyens de fixation (20) sur un vantail de porte coulissante (9).

2. Agencement de ferrure conforme à la revendication 1,
**caractérisé en ce que**
l'activateur (10) de la pièce de roulement arrière (5) est équipé de becs d'encliquetage (16, 17) opposés les uns aux autres dans différents plans, et qui peuvent être encliquetés dans des évidements d'encliquetage correspondants (18, 19) du porte galets de roulement (5a).

3. Agencement de ferrure conforme à la revendication 1,
**caractérisé en ce que**
l'activateur (11) de la pièce de roulement avant (8) est équipé de plusieurs crochets d'ancrage (22) qui peuvent être accrochés dans des perçages (21) ayant une configuration correspondante du porte galets de roulement (8a).

4. Agencement de ferrure conforme à l'une des revendications précédentes,
**caractérisé en ce que**
le porte galets de roulement (5a) est réalisé en matériau synthétique.

5. Agencement de ferrure conforme à l'une des revendications précédentes,
**caractérisée en ce que**
le porte galets de roulement (8a) est réalisé en métal.

6. Agencement de ferrure et auxiliaires de fermeture (12, 13) destinés à deux vantaux de porte coulissante (6, 9) comprenant une première pièce de roulement (5) destinée à un vantail de porte coulissante arrière (6) et une seconde pièce de roulement (8) destinée à un vantail de porte coulissante avant (9), chaque pièce de roulement (5, 8) comprenant un porte galets de roulement (5a, 8a) pouvant être fixé sur un vantail de porte coulissante (6, 9) et un activateur (10, 11) destiné à permettre d'actionner un auxiliaire de fermeture (12, 13) de chacun des vantaux de porte coulissante (6, 9), chaque auxiliaire de fermeture (12, 13) comprenant un accumulateur de force qui, lors de l'ouverture d'un vantail de porte coulissante (6, 9) est précontraint sur une course de coulissement définie du vantail de porte coulissante (6, 9), et l'activateur (10, 11) étant tout d'abord couplé avec un organe d'entraînement de l'auxiliaire de fermeture (12, 13), et, lorsque l'accumulateur de force est précontraint, étant découplé de l'activateur (10, 11) par un mouvement d'écartement de l'organe d'entraînement (14, 15), les deux activateurs (10, 11) étant réalisés en matériau synthétique,
**caractérisé en ce que**
l'activateur (10) de la pièce de roulement arrière (5) est fixé uniquement sur le porte galets de roulement (5a) par encliquetage, et l'activateur (11) de la pièce de roulement avant (8) est fixé uniquement sur le porte galets de roulement (8a) par encliquetage.
